# EUROPÄISCHE PATENTSCHRIFT

(11) **EP 0 650 675 B1**
(45) Veröffentlichungstag und Bekanntmachung des Hinweises auf die Patenterteilung: **05.04.2000**
(21) Anmeldenummer: 94116742.1
(22) Anmeldetag: 22.10.1994
(51) Int. Cl.: A45B 9/00

(54) **Wanderstock**
Walking stick
Canne de marche

(30) Priorität: 27.10.1993 IT PD930213
(43) Veröffentlichungstag der Anmeldung: 03.05.1995
(73) Patentinhaber: D'Abruzzo, Florindo, I-35100 Padova (IT)
(72) Erfinder: D'Abruzzo, Florindo, I-35100 Padova (IT)
(74) Vertreter: Gustorf, Gerhard, Dipl.-Ing.

(56) Entgegenhaltungen:
- EP-A- 0 338 178
- WO-A-86/00796
- DE-U- 9 001 212
- US-A- 2 674 253
- US-A- 5 036 873

## Beschreibung

Es sind Gehstöcke bekannt, welche aus einem einzigen Element bestehen und vorwiegend rohrförmig und aus einem leichten und elastischem Material wie etwa Holz gemacht sind.

Es gibt ferner sogenannte Teleskopstöcke, deren Länge durch Verstellung bzw. Fixierung der zwei Elemente in vorgegebenen Positionen variiert werden kann. Solche Stöcke lassen sicht leichter im Rucksack transportieren und passen sich im Verhältnis zu der Körpergröße des Bergsteigers der jeweiligen Gangart (Abstieg oder Aufstieg) an.

Unter den vorhandenen Gehstöcken setzt sich bzw. erreicht keiner die Ziele, die der vorliegende erfundene Stock erzielt.

Zur Vermeidung der körpereigenen Beschleunigung muß der Bergsteiger beim Abstieg eine mechanische Bremsarbeit leisten, mit entsprechendem Energieverbrauch und nachfolgender Müdigkeit. Steigt der Bergsteiger ohne den üblichen Gehstock ab, wird diese Arbeit zum Teil durch die Beine geleistet. Mit dem üblichen Gehstock geht die Arbeit zum Teil zu Lasten des Armes, der den Stock hält. Die Arbeit entspricht der ausgübten Kraft mal Weg der Biegung von Arm und Beinen.

Der Bremsstock, der Gegenstand vorliegender Erfindung ist, besitzt einen Schiebehandgriff mit passivem Widerstand längst der Achse (ideellen Achse) des Stockes selbst. Der Bergsteiger legt somit die Hand auf ein verschiebbares und bremsbares Element, er braucht den Arm nicht mehr zu biegen, d.h. die vom Arm geleistete Arbeit ist gleich Null. Diese Arbeit wird vom Bremsstock geleistet und in Wärme umgewandelt.

Der Bergsteiger-Stock besteht aus einem Griffteil, der mit einer längst dem Aufsetzelement verschiebbaren Brems-vorrichtung verbunden ist; der besagte Stock besteht ferner aus einem ersten und einem zweiten Rohr, die konzentrisch ineinander gleiten; auf dem zweiten Rohr ist ein Handgriff befestigt, der eine auf die Rohrwände wirkende Expansions- und Dissipationsvorrichtung steuert.

Auf besagtem Gehstock ist der Handgriff durch ein Hebel- und Zugsystem mit der obenerwähnten Expansions- und Dissipationsvorrichtung verbunden; durch Betätigung des Hebelsystems wird die ineinandergleitende Relativbewegung der Röhre erreicht.

Auf beiliegender Tafel wird eine praktische Ausführung der Erfindung dargestellt, die als Beispiel gelten und jedoch keine einschränkende Auflage bedeuten soll.

Eine mögliche Ausführung wird beispielsweise nachstehend erläutert. Es wird dabei auf die Zeichnung Bezug genommen, wo Figur 1 in zwei Orthogonalansichten (a b) den verkürtzten Stock darstellt; in der horizontalen Ebene muß seine Länge so bemessen sein, daß der Bergsteiger zum Abtasten des Terrains den Griff mit ausgestreckten Arm halten kann.

Es sind ferner vorhanden: Handgriff (1), Hebel (2), beide aus Kunststoff; metallischer Gelenkzapfen (3), Festrohr (4) und Gleitrohr (5), beide aus Metall.

In Figur 2 (a b) werden die gleichen Ansichten wie in Figur 1, jedoch in Schnitt, gezeigt. Hierauf kann man besser erkennen, wie das Festrohr (4) am Handgriff u.zw. an der Handgriff-Rohrverlängerung befestigt ist. Ersichtlich ist auch die am Gelenkzapfen (3) angebrachte Hebelvorrichtung (2). Die Hebelvorrichtung wird durch die Hand betätigt, wenn erstere beim Bremsen von letzterer gegen den Handgriff gedrückt wird.

Durch den Ziehdraht aus Stahl (6) betätigt die Hebelvorrichtung den Expansionsbelag (7), eine Plastikscheibe mit hoher Wärmebeständigkeit.

Die Expansion wird durch das in dem äußeren Kegelelement steckende innere Kegelelement (9) der Plastikscheibe erzeugt.

Obenbeschriebenes ist aus Fig. 3 (a b) ersichtlich, wo der untere Teil des Stockes im Schnitt dargestellt ist.

Hieraus kann man ferner die Gegenzugfeder (8) aus Stahl sowie die den Zugdraht arretierende Klemme (10), ebenfalls aus Stahl, ersehen. Noch deutlicher ist rechtsseitig in Figur 3 in drei verschiedenen Sichtdarstellungen ersichtlich, wie die Expansionsscheibe mit dem Einschnitt die Expansion ermöglicht und wie das innere Kegelelement durch die Zugvorrichtung hochgezogen wird und die Expansion bewirkt.

Die Expansion bewirkt das Aneinanderhaften des unteren Scheibenringes mit dem Gleitrohr (5), wobei das Festrohr (4) (das mit dem Handgriff festverbunden ist) gebremst wird. Es soll deutlich gemacht werden, daß das innere Rohr als Festrohr bezeichnet wurde in dem Sinne, daß es mit dem Handgriff eine feste Verbindung bildet; während der Bewegung ist es jedoch das äußere, mit dem Spitzteil endende Rohr, das im Vergleich zum Boden fest ist, ggfs. kann das äußere Rohr im Vergleich zum inneren Rohr und zum Handgriff gleiten. Das innere Rohr lagert mit seinem Unterteil auf dem oberen Ansatz des unteren Scheibenringes, damit es gebremst werden kann.

Gebrauchs- und Funktionsweise des Bremsstocks: Der Bergsteiger hält den Stock am Handgriff; bei nicht festgeschlossener Hand, gleitet das gegenüber dem Innenrohr freibewegliche Außenrohr durch Schwerkraft nach unten, seine Spitze kann dabei gegen einen Punkt zum Aufsetzen am Boden gerichtet werden; man schließt daraufhin die Hand fest, und durch den steifgehaltenen Arm wird ein Teil des körpereigenen Gewichts auf den Stock verlagert. Das Innenrohr (samt festverbundenem Handgriff) gleitet am Außenrohr entlang nach unten, wobei die Bremswirkung erzeugt wird, deren Stärke vom Bergsteiger selbst durch gezieltes und dezidiertes Festschließen der Hand gesteuert wird.

Wenn der Bremsweg einmal zurückgelegt ist (d.h. wenn das Handgriff-Rohrstück das Kopfstück des Außenrohrs erreicht hat), kann der Bergsteiger mit leichtverschlossener Hand den Stock heben und dessen Spitze zum nächstgelegenen Punkt für den nächten Bremsschritt nach unten führen.

Nicht abgebildet sind in vorliegender Beschreibung, zur Vereinfachung und auch aus dem Grund, weil sie nicht unentbehrlich sind, die zwei Lagerringe aus Kunststoff, der eine bildet eine feste Verbindung mit dem Außenrohr (oben), der zweite ist fest mit dem Innenrohr verbunden (unten); beide dienen zur Regelung des Ineinandergleitens der Rohre sowie zur Begrenzung des jeweiligen Streckendurchlaufs. Die Lagerringe setzen freilich eine angemessene Differenz im Durchschnitt der zwei zylindrischen Kontaktflächen voraus, wo der Kontakt von den Lagern übernommen wird. Es fehlt in vorliegender Beschreibung (und dies ist angebracht) ein Lagerring zwischen dem Kopfstück des Innenrohrs und dem Ansatz der Plastikscheibe zur besseren Expansion der Plastikscheibe selbst.

## Patentansprüche

1. Stützstock als Gehhilfe mit einem an einem Griff (1) angebrachten Festrohr (4) und einen daran koaxial verschiebbar gelagerten Teleskoprohr (5), in dem eine Bremseinrichtung angeordnet ist, die mit einem am Griff (1) gelagerten Betätigungshebel (2) verbunden ist, dadurch gekennzeichnet, daß die Bremseinrichtung aus einer im Festrohr (4) angebrachten, gegen die Innenwandung des Teleskoprohres (5) wirkenden Reibbremse (7) besteht, wobei die Stärke der Bremswirkung durch gezieltes und dezidiertes Festschließen der Hand um den Griff (1) und den Betätigungshebel (2) gesteuert wird, um dadurch die Muskelarbeit zum Bremsen beim Abstieg zu übernehmen.

2. Stützstock nach Anspruch 1, dadurch gekennzeichnet, daß die Reibbremse (7) aus einem axial geschlitzten Spreizring besteht, in dem ein Spreizkonus (9) axial verschiebbar ist, der über einen Zugdraht (6) mit dem Betätigungshebel (2) verbunden ist.

3. Stützstock nach Anspruch 2, dadurch gekennzeichnet, daß sich auf dem Spreizkonus (9) das untere Ende einer Rückdruckfeder (8) abstützt, deren oberes Ende an einem im Festrohr (4) fixierten Anschlagring anliegt.

## Claims

1. Supporting stick to be used as a walking aid, comprising a fixed tube (4) secured to a handle (4) and a telescopic tube (5) mounted in said fixed tube (4) to be coaxially shifted therein, in said fixed tube (4) being mounted a brake means connected to an actuating lever (2) pivotally attached to the handle (1), characterised in that the brake means consists of a friction brake (7) mounted in said fixed tube (4) and acting against the inner wall of said telescopic tube (5), the braking intensity being controlled by a definite and determined manual grasping of the handle (1) and of the actuating lever (2), such that, during the way down, the stick is substituting the muscular braking force.

2. Supporting stick according to claim 1, wherein the friction brake (7) consists of an axially slotted spreader ring within which a tapered expanding plug (9) is axially movable, said plug being linked to said actuating lever (2) by means of a tie wire (6).

3. Supporting stick according to claim 2, wherein the lower end of a back pressure spring (8) abuts on the expanding plug (9), whereas the upper end of said spring engages against a stop ring (4) secured in the fixed tube (4).

## Revendications

1. Canne d'appui servant d'aide à la marche, comprenant un tube fixe (4) monté sur une poignée (1) et un tube télescopique (5) coulissant de façon axiale dans le tube fixe, le tube télescopique abritant un organe de freinage relié à un levier de manoeuvre (2) articulé sur la poignée (1), caractérisée par le fait que l'organe de freinage est un frein à friction (7) fixé dans le tube fixe (4) et agissant contre la paroi interne du tube télescopique (5), l'intensité d'action de freinage étant commandée par la main en serrant de manière ferme et contrôlée la poignée (1) et le levier de manoeuvre (2), pour remplacer l'effort musculaire de freinage pendant la marche descendante.

2. Canne d'appui selon la revendication 1, caractérisée par le fait que le frein à friction (7) se compose d'un anneau d'écartement à fente axiale, dans lequel est axialement déplaçable un cône extensible (9) relié au levier de manoeuvre (2) par un câble tracteur (6).

3. Canne d'appui selon la revendication 2, caractérisée par le fait que l'extrémité inférieure d'un ressort de pression de retour s'appuie contre le cône extensible (9), tandis que son extrémité supérieure s'appuie sur une bague de butée solidaire du tube fixe (4).
